# EUROPÄISCHE PATENTSCHRIFT

(11) **EP 1 314 882 B1**
(45) Veröffentlichungstag und Bekanntmachung des Hinweises auf die Patenterteilung: **23.04.2008**
(21) Anmeldenummer: 02020978.9
(22) Anmeldetag: 20.09.2002
(51) Int. Cl.: F02M 59/10, F02M 59/06, F04B 1/04

(54) **Hochdruckpumpe**
High-pressure pump
Pompe à haute pression

(30) Priorität: 22.11.2001 DE 10157375
(43) Veröffentlichungstag der Anmeldung: 28.05.2003
(73) Patentinhaber: Daimler AG, 70327 Stuttgart (DE)
(72) Erfinder: Blessing, Gerd, 73037 Göppingen (DE); Huber, Franz, 73230 Kirchheim (DE); Kellermann, Günter, 71686 Remseck (DE); Modrich, Walter, 73529 Schwäbisch Gmünd (DE); Wiemann, Bernd, 70327 Stuttgart (DE)

(56) Entgegenhaltungen:
- WO-A-99/37916
- WO-A-99/45271
- WO-A-03/042534
- DE-A- 10 018 708
- DE-A- 10 044 997
- DE-A- 19 943 160
- US-A- 6 077 056

## Beschreibung

Die Erfindung betrifft eine Hochdruckpumpe zur Kraftstoffversorgung von Kraftstoffeinspritzsystemen für Brennkraftmaschinen, insbesondere von Common-Rail-Einspritzsystemen, nach der im Oberbegriff von Anspruch 1 näher definierten Art.

Aus der nicht vorveröffentlichten WO 03/042534 A2 ist ein Pumpenelement für eine Kolbenpumpe zur Kraftstoffhochdruckerzeugung bei Kraftstoffeinspritzsystemen von Brennkraftmaschinen bekannt, bei welcher eine Auflagefläche eines Kolbens und eine Vertiefung einer an dem Kolben angebrachten Platte eine im wesentlichen ebene Kontaktzone bilden. Dadurch kann verhindert werden, dass die Platte eine Kippbewegung ausführt.

Eine gattungsgemäße Hochdruckpumpe ist aus der WO 99/37916 A1 oder der US 6,077,056 bekannt. Weitere Hochdruckpumpen sind aus der MTZ 58 (1997) S. 572 bzw. der DE 197 56 087 A1 bekannt. Die prinzipielle Wirkungsweise dieser Hochdruckpumpen ist für nach dem Common-Rail-Prinzip arbeitende Brennkraftmaschinen sehr gut geeignet, die spezielle Konstruktion derselben gewährleistet jedoch nicht in allen Betriebszuständen eine einwandfreie Funktion, so dass es durchaus zu Beschädigungen der Hochdruckpumpe und in Folge dessen eventuell sogar zu Beschädigungen der Brennkraftmaschine kommen kann.

Es ist daher Aufgabe der vorliegenden Erfindung, eine Hochdruckpumpe zur Kraftstoffversorgung von Kraftstoffeinspritzsystemen für Brennkraftmaschinen zu schaffen, welche eine sehr hohe Zuverlässigkeit im Betrieb aufweist und dabei die Vorteile der prinzipiellen Wirkungsweise gattungsgemäßer Hochdruckpumpen beibehält.

Erfindungsgemäß wird diese Aufgabe durch die in Anspruch 1 genannten Merkmale gelöst.

Durch die erfindungsgemäße Vergrößerung des in der Aussparung der Kolbenplatte untergebrachten Abschnitts des Kolbens gegenüber dem restlichen Teil des Kolbens werden im Betrieb der Hochdruckpumpe auftretende Verkippungen der Kolbenplatte ge-Hochdruckpumpe auftretende Verkippungen der Kolbenplatte gegenüber dem Kolben sehr viel besser aufgenommen, was insgesamt zu einer erheblich geringeren Verkippung des Kolbens führt. Dies ermöglicht einen bezüglich auftretender Störungen erheblich verbesserten Betrieb der erfindungsgemäßen Hochdruckpumpe und lässt des weiteren eine Vergrößerung des möglichen Betriebsbereiches der Hochdruckpumpe zu.

Dadurch, dass der Radius des der Aussparung zugewandten Abschnittes des Kolbens das 10- bis 50-fache des Durchmessers des Abschnittes beträgt und damit erheblich geringer ist als bisher, ergibt sich auch hierdurch eine geringere Möglichkeit zur Verkippung des Kolbens, was die bereits oben erwähnten Vorteile mit sich bringt.

In der Praxis hat sich eine Kombination dieser beiden Lösungen als besonders vorteilhaft bezüglich der Zuverlässigkeit und des möglichen Betriebsbereiches der Hochdruckpumpe erwiesen.

Vorteilhafte Ausgestaltungen und Weiterbildungen der Erfindung ergeben sich aus den Unteransprüchen sowie aus dem nachfolgend anhand der Zeichnung prinzipmäßig dargestellten Ausführungsbeispiel.

Es zeigt:
- Fig. 1: einen Teil der erfindungsgemäßen Hochdruckpumpe; und
- Fig. 2: eine vergrößerte Darstellung der Hochdruckpumpe aus Fig. 1.

Der prinzipielle Aufbau der in Fig. 1 dargestellten Hochdruckpumpe 1 ist aus der DE 197 56 087 A1 bekannt, weshalb im folgenden nur kurz auf die prinzipielle Wirkungsweise derselben eingegangen wird. Außerdem sind nicht alle zur Funktion der Hochdruckpumpe 1 erforderlichen Bauteile dargestellt. Hierzu wird ebenfalls auf die DE 197 56 087 A1 verwiesen.

Die Hochdruckpumpe 1 weist eine Antriebswelle 2 auf, die zum Antrieb von im vorliegenden Fall drei um 120° zueinander versetzte Kolben 3 vorgesehen ist. Da die Hochdruckpumpe 1 symmetrisch ausgeführt ist, gilt das im folgenden für einen der drei Kolben 3 erläuterte auch für die anderen beiden Kolben 3. In diesem Zusammenhang ist es selbstverständlich möglich, am Umfang der Antriebswelle 2 eine größere oder auch eine geringere Anzahl an Kolben 3 anzubringen.

Die Kolben 3 sind zur Verdichtung von Kraftstoff vorgesehen, der anschließend einem nicht dargestellten Hochdruckspeicher zugeführt wird. Die Hochdruckpumpe 1 dient zur Kraftstoffversorgung eines nicht dargestellten Kraftstoffeinspritzsystems für eine ebenfalls nicht dargestellte Brennkraftmaschine, insbesondere für ein Common-Rail-Einspritzsystem, welches ebenfalls in der DE 197 56 087 A1 beschrieben ist.

Die Antriebswelle 2 kann beispielsweise von einem Kurbeltrieb der Brennkraftmaschine angetrieben werden. Alternativ ist auch eine Verbindung der Antriebswelle 2 unmittelbar mit einer Nockenwelle der Brennkraftmaschine oder ein vollkommen separater Antrieb derselben denkbar.

In demjenigen Bereich, in dem die Antriebswelle 2 mit den Kolben 3 in Wirkverbindung steht, ist sie exzentrisch ausgebildet, d.h. sie weist einen exzentrischen Wellenabschnitt 2a auf. Der Wellenabschnitt 2a ist an seinem Umfang mit einem sogenannten Polygonring 4 versehen, der im vorliegenden Fall drei Abflachungen 5 aufweist, die unmittelbar mit den Kolben 3 in Kontakt stehen. Allgemein weist der Polygonring 4 eine der Anzahl der Kolben 3 entsprechende Anzahl an Abflachungen 5 auf. Der Polygonring 4 ist gegenüber der Antriebswelle 2 verdrehbar und bringt auf diese Weise eine in radialer Richtung wirkende Kraft auf die Kolben 3 auf, wodurch diese nacheinander eine oszillierende Bewegung ausführen.

Wie in der vergrößerten Darstellung gemäß Fig. 2 besser erkennbar ist, sind zwischen den Kolben 3 und der Antriebswelle 2 bzw. dem Polygonring 4 jeweils Kolbenplatten 6 angeordnet, die eine Aussparung 7 aufweisen, in der ein erster Abschnitt 8 des Kolbens 3 gelagert ist. Die Kolbenplatten 6 führen den Polygonring 4 bei seiner Bewegung. Jedem Kolben 3 ist des weiteren ein Federelement 9 zugeordnet, der zur Rückstellung des jeweiligen Kolbens 3 dient.

Der Kolben 3 weist neben dem mit dem Polygonring 4 in Verbindung stehenden Abschnitt 8 weitere Kolbenabschnitte 10, 11 und 12 auf. Hierbei legt der größte Durchmesser des Kolbens 3, also derjenige des Kolbenabschnitts 12, das Fördervolumen der Hochdruckpumpe 1 bei einer bestimmten Drehzahl und einem bestimmten Hub fest.

Die Hochdruckpumpe 1 arbeitet dann optimal, wenn jeder Kolben 3 genau senkrecht zu der zugehörigen Kolbenplatte 6 steht und nicht verkippt ist. Durch die freie Beweglichkeit des Polygonrings 4 im Betrieb kann eine solche Verkippung allerdings durchaus auftreten und ist nicht immer zu verhindern, wie dies auch Fig. 2 zeigt. Aus diesem Grund weisen der in der Aussparung 7 gelagerte Abschnitt 8 des Kolbens 3 und somit auch die Aussparung 7 selbst einen größeren Durchmesser als der nachfolgende Abschnitt 10 des Kolbens 3 auf.

Durch diese Maßnahme wird sichergestellt, dass der Punkt, an dem die Kraft von der Kolbenplatte 6 auf den Kolben 3 übertragen wird, in jeder Winkellage des Kolbens 3 auf demselben liegt. Hierdurch ergibt sich in jedem Betriebszustand eine sichere Übertragung der Bewegung des Polygonrings 4 auf die Kolben 3. Der Durchmesser des Abschnittes 8 hängt dabei von den Belastungen ab, denen die Hochdruckpumpe 1 ausgesetzt ist. Des weiteren entsteht durch diesen vergrößerten Durchmesser des Abschnitts 8 ein umlaufender Vorsprung 13, an dem sich eine Klammer 14 abstützt, die als Montagehilfe für die Kolbenplatte 6 mit dem Kolben 3 dient und in Fig. 1 nicht dargestellt ist.

Des weiteren ist der der Aussparung 7 zugewandte Abschnitt 8 des Kolbens 3 mit einem Radius 15 versehen, der im allgemeinen das 10- bis 50-fache des Durchmessers des Abschnitts 8 beträgt. Auf diese Weise wird erreicht, dass bei einem eventuellen Verkippen der Kolben 3 gegenüber dem Polygonring 4 der Kolben 3 schneller in seine Grundstellung zurückkehrt, da die Rückstellkraft hierfür größer ist. Im allgemeinen sollte der Radius weniger als das 45-fache des Durchmessers des Abschnitts 8 betragen, um diese Wirkung zu erreichen. In Fig. 2 ist der Radius 15 allerdings stark vergrößert dargestellt.

Im vorliegenden Fall liegt der Durchmesser des Kolbens 3 in einem Bereich zwischen 8 - 10 mm und der Radius 15 beträgt ca. 200 mm, so dass der Radius 15 ca. das 20- bis 25-fache des Durchmessers des Kolbens 3 beträgt, was für die Praxis sehr gut geeignet ist. Wenn der Durchmesser des Abschnitts 8 größer ist, ist folglich auch der Radius 15 größer.

## Patentansprüche

1. Hochdruckpumpe (1) zur Kraftstoffversorgung von Kraftstoffeinspritzsystemen für Brennkraftmaschinen, insbesondere von Common-Rail-Einspritzsystemen, mit einer Antriebswelle (2) und mit wenigstens zwei von der Antriebswelle (2) bewegbaren Kolben (3) zur Verdichtung des Kraftstoffes, wobei zwischen der Antriebswelle (2) und den wenigstens zwei Kolben (3) jeweils eine Kolbenplatte (6) angeordnet ist, die eine Aussparung (7) aufweist, in der ein Abschnitt (8) des Kolbens (3) kippbar gelagert ist, wobei die Aussparung (7) und der der Aussparung (7) zugewandte Abschnitt (8) des Kolbens (3) einen größeren Querschnitt aufweisen als ein nachfolgender, von der Kolbenplatte (6) abgewandter Abschnitt (10) des Kolbens (3), der der Aussparung (7) zugewandte Abschnitt (8) des Kolbens (3) an seiner der Kolbenplatte (6) zugewandten Seite einen Radius (15) aufweist,
**dadurch gekennzeichnet, dass**
der Radius (15) das 10- bis 50-fache des Durchmessers des Abschnittes (8) beträgt.

2. Hochdruckpumpe nach Anspruch 1,
**dadurch gekennzeichnet, dass**
der Durchmesser des Kolbens (3) zwischen 8 - 10 mm beträgt.

3. Hochdruckpumpe nach Anspruch 1 oder 2,
**dadurch gekennzeichnet, dass**
die Antriebswelle (2) in demjenigen Bereich, in dem sie mit den Kolben (3) in Wirkverbindung steht, exzentrisch ausgebildet ist.

4. Hochdruckpumpe nach Anspruch 1, 2 oder 3,
**dadurch gekennzeichnet, dass**
die Antriebswelle (2) in demjenigen Bereich, in dem sie mit den Kolben (3) in Wirkverbindung steht, mit einem Ring (4) versehen ist, der eine der Anzahl der Kolben (3) entsprechende Anzahl an Abflachungen (5) aufweist.

## Claims

1. High-pressure pump (1) for delivering fuel to fuel injection systems of internal combustion engines, in particular common-rail injection systems, with a driveshaft (2) and with at least two pistons (3) that can be moved by the driveshaft (2) to compress the fuel, such that between the driveshaft (2) and the at least two pistons (3) there is arranged in each case a piston plate (6) which has a recess (7) in which a section (8) of the piston is held and able to tilt, the recess (7) and the section (8) of the piston (3) that faces towards the recess (7) having a larger cross-section than an adjoining part (10) of the piston (3) directed away from the piston plate (6), and the section (8) of the piston (3) that faces the recess (7) having on its side that faces the piston plate (6) a radius (15),
**characterised in that**
the said radius (15) is 10 to 15 times the diameter of the section (8).

2. High-pressure pump according to Claim 1,
**characterised in that**
the diameter of the piston (3) is between 8 and 10 mm.

3. High-pressure pump according to Claims 1 or 2,
**characterised in that**
in the area in which the driveshaft (2) is in active connection with the piston (3), the driveshaft is eccentric.

4. High-pressure pump according to Claims 1, 2 or 3,
**characterised in that**
in the area in which the driveshaft (2) is in active connection with the piston (3), it is provided with a ring (4) which has a number of flat areas (5) that is the same as the number of pistons (3).

## Revendications

1. Pompe à haute pression (1) pour l'alimentation en carburant de systèmes d'injection de carburant pour moteurs à combustion interne, en particulier de systèmes d'injection dits "Common Rail", comprenant un arbre d'entraînement (2) et au moins deux pistons (3) déplaçables par l'arbre d'entraînement (2) pour comprimer le carburant, dans laquelle entre l'arbre d'entraînement (2) et lesdits au moins deux pistons (3) est agencée une plaque à piston respective (6) qui présente une échancrure (7) dans laquelle une portion (8) du piston (3) est montée avec possibilité de basculement, ladite échancrure (7) et la portion (8) du piston (3) tournée vers l'échancrure (7) présentent une section plus grande qu'une portion successive (10) du piston (3) détournée de la plaque à piston (6), et la portion (8) du piston (3) tournée vers l'échancrure (7) présente un sur son côté tourné vers la plaque à piston (6) un rayon (15),
**caractérisée en ce que** le rayon (15) est de 10 à 50 fois le diamètre de la portion (8).

2. Pompe à haute pression selon la revendication 1,
**caractérisée en ce que** le diamètre du piston (3) est entre 8 et 10 mm.

3. Pompe à haute pression selon la revendication 1 ou 2,
**caractérisée en ce que**, dans la région dans laquelle il coopère avec le piston (3), l'arbre d'entraînement (2) est réalisé excentrique.

4. Pompe à haute pression selon la revendication 1, 2 ou 3,
**caractérisée en ce que**, dans la région dans laquelle il coopère avec le piston (3), l'arbre d'entraînement (2) est pourvu d'une bague (4) qui présente un nombre de méplats (5) correspondant au nombre de pistons (3).
